# EUROPÄISCHE PATENTSCHRIFT

(11) **EP 0 309 691 B1**
(45) Veröffentlichungstag und Bekanntmachung des Hinweises auf die Patenterteilung: **26.02.1992**
(21) Anmeldenummer: 88112842.5
(22) Anmeldetag: 06.08.1988
(51) Int. Cl.: D04B 15/56

(54) **Fadenführerarm**
Thread guiding arm
Bras de guide-fil

(30) Priorität: 30.09.1987 DE 3732879
(43) Veröffentlichungstag der Anmeldung: 05.04.1989
(73) Patentinhaber: H. Stoll GmbH & Co., D-72760 Reutlingen (DE)
(72) Erfinder: Goller, Ernst, D-7410 Reutlingen (DE); Wurst, Dieter, D-7410 Reutlingen (DE); Kazmaier, Günther, D-7411 St. Johann-Ohnastetten (DE); Frei, Jochen, D-7406 Mössingen 4 (DE)
(74) Vertreter: Möbus, Rudolf, Dipl.-Ing.

(56) Entgegenhaltungen:
- DE-A- 2 410 415
- US-A- 1 454 061
- US-A- 3 347 064

## Beschreibung

Die Erfindung betrifft einen Fadenführerarm mit oberhalb des Fadenführernüßchens am Arm angeordneten Fadenleitorganen.

Es ist als Interner Stand der Technik dem Anmelder bekannt, an Fadenführerarmen den Faden über eine am Fadenführerarm als Fadenumlenkorgan befestigte Fadenleitöse dem Fadenführernüßchen zuzuleiten. Da dem Fadenführer ein Faden entweder von links oder von rechts zugeführt werden kann, ist auf jeder Seite des Fadenführerarmes eine Fadenumlenköse an einem über den Fadenführerarm hinausragenden Haltearm befestigt. Häufig ist noch eine weitere Fadenleitöse auf dem Fadenführerarm befestigt, deren Ösenachse auf die Fadenführer-Bewegungsrichtung ausgerichtet ist und durch welche ein für einen anderen Fadenführer bestimmter Faden zur Abstützung hindurchgeführt werden kann. Diese Fadenleitorgane haben den Nachteil, daß bei Zugschwankungen in den geführten Fäden und einem dadurch möglicherweise auftretendem Fadendurchhang sich ein Faden auf der Außenseite der Fadenleitöse oder an ihrem Tragarm verfangen kann, was zu einem Fadenbruch führt.

Der Erfindung liegt die Aufgabe zugrunde, die am Fadenführerarm angeordneten Fadenleitorgane so auszubilden, daß sich an ihnen kein Faden verfangen kann.

Die gestellte Aufgabe wird erfindungsgemäß dadurch gelöst, daß bei einem Fadenführerarm der eingangs genannten Art die Fadenleitorgane unmittelbar und ohne Spaltbildung vor einem Fadenabhalteschild angeordnet sind, dessen Außenrand spitzwinkelfrei verläuft.

Der Fadenabhalteschild verhindert, daß sich eine Fadenschlaufe um ein Fadenleitorgan herumlegen kann, und er ist selbst so gestaltet, daß sich auch an ihm kein Faden und keine Fadenschlaufe festsetzen kann, sondern von seinem Rand abgleiten muß.

Vorteilhafterweise können die Fadenleitorgane aus Ösen oder Bohrungen bestehen, die in auf den Fadenabhalteschild aufgesetzten Augen oder Stegen eingesetzt bzw. ausgebildet sind und deren freiliegende Ränder abgerundet oder abgeflacht sind. Bei einer bevorzugten Ausführungsform sind die mit Fadenleitbohrungen oder -ösen versehenen Stege einstückig mit dem Fadenabhalteschild ausgebildet. Zweckmäßig kann der Fadenabhalteschild mit den Fadenleitorganen als Feingußteil gefertigt und mit einer abriebfesten Beschichtung versehen sein.

Der Fadenabhalteschild kann einen weitgehend kreisförmigen Außenrand aufweisen, aber auch aus Kreisbogenabschnitten und geradlinigen Randabschnitten so zusammengesetzt sein, daß keine spitzen Winkel an seinem Rand entstehen, an denen sich ein Faden oder eine Fadenschlaufe verfangen könnte. Vorteilhafterweise kann der Fadenabhalteschild auf seiner Rückseite eine für die Aufnahme des Armes passende Ausnehmung aufweisen, so daß seine Rückseite mit der Rückseite des Fadenführerarmes eine ebene Fläche bildet und Vorsprünge oder Abstufungen vermieden sind, an denen sich Fäden verfangen könnten.

Nachfolgend werden Ausführungsbeispiele eines erfindungsgemäß ausgebildeten Fadenführerarmes anhand der beiliegenden Zeichnung näher erläutert.

Im einzelnen zeigen:
- Fig. 1: eine schematische Draufsicht auf einen Fadenführer mit einem erfindungsgemäß ausgebildeten Fadenführerarm;
- Fig. 2: eine Einzeldarstellung des mit den Fadenleitorganen versehenen Fadenabhalteschildes in Draufsicht;
- Fig. 3: eine Seitenansicht des Fadenabhalteschildes;
- Fig. 4: einen Schnitt durch den Fadenabhalteschild entlang der Linie IV-IV in Fig. 2;
- Fig. 5, 6 und 7: Fadenabhalteschilde mit unterschiedlich gestaltetem Außenrand.

Fig. 1 zeigt in Draufsicht schematisch einen Fadenführer 10 für eine Flachstrickmaschine, der auf einer nicht dargestellten Fadenführerschiene parallel zu den Nadelbetten verstellbar gelagert ist. Der Fadenführer 10 trägt einen starr oder verschwenkbar gelagerten, flachen und klingenartigen Fadenführerarm 11, an dessen Ende ein ebenfalls flaches Nüßchen 12 mit einer Durchgangsbohrung 13 für einen den Nadeln der Flachstrickmaschine vorzulegenden Faden 14 angeordnet ist. Der Faden 14 wird dem Nüßchen 12 über eine Fadenleitöse 15 zugeleitet, die zusammen mit zwei zusätzlichen Fadenleitösen 16 und 17 am Fadenführerarm 11 angeordnet ist. Die andere Fadenleitöse 16 dient als Fadenumlenköse für einen von der anderen Seite des Fadenführers zuführbaren Faden. Die Fadenleitöse 17 dient als Stützöse für einen in der Fadenführer-Verstellrichtung 18 zu einem benachbarten und nicht dargestellten Fadenführer geführten Faden 19. Die drei Fadenleitösen 15, 16 und 17 sind in Stegen eines Fadenleitsternes 20 als Bohrungen ausgebildet, der vor einem Fadenabhalteschild 21 angeordnet und einstückig mit ihm aus Metallfeinguß hergestellt und mit einer abriebfesten Beschichtung versehen ist.

Die Fig. 2 bis 5 zeigen den Fadenabhalteschild 21 mit seinem Fadenleitstern 20 in gegenüber Fig. 1 vergrößerter Einzeldarstellung. Der Fadenabhalteschild 21 hat die Form einer Flachscheibe mit einem weitgehend kreisförmigen Rand 22. Nur an seiner unteren Stelle weist er einen sich über die Breite des Fadenführerarmes 11 erstreckenden geradlinigen Randabschnitt 22.1 auf. Auf seiner Rückseite ist der Fadenabhalteschild 21 mit einer breiten Nut 23 versehen, deren Breite genau der Breite des Fadenführerarmes 11 an der Befestigungsstelle des Fadenabhalteschildes 21 entspricht und deren Tiefe gemäß der Schnittdarstellung nach Fig. 4 so gehalten ist, daß der flache Fadenführerarm ganz in die Nut 23 eintauchen kann. Der auf dem Fadenabhalteschild 21 angeordnete Fadenleitstern 20 mit seinen die drei Fadenleitbohrungen 15, 16 und 17 aufweisenden drei Sternstegen weist überall abgerundete Kanten auf, an denen sich kein Faden verfangen kann. Im Zentrum des Fadenleitsternes 20 ist eine gestufte Durchgangsbohrung 24 für die versenkte Anordnung einer aus Fig. 1 ersichtlichen Befestigungsschraube 25 ausgebildet.

Fig. 5 zeigt nochmals den Fadenabhalteschild 21 gemäß den Fig. 1 bis 4 mit seinem weitgehend kreisförmigen Außenrand 22. Fig. 6 zeigt einen Fadenabhalteschild 21′, dessen Außenrand aus sich abwechselnden Kreisbogenabschnitten 26.1, 26.2, 26.3 und geradlinigen Randabschnitten 26.4, 26.5 und 26.6 zusammengesetzt ist. Fig. 7 zeigt schließlich einen Fadenabhalteschild 21˝, bei welchem der Rand überwiegend aus drei Bogenabschnitten 27.1, 27.2 und 27.3 besteht, die an den Stegenden des Fadenleitsternes durch kurze geradlinige Abschnitte 27.4, 27.5 und 27.6 miteinander verbunden sind. In allen drei Fällen ist der Fadenleitstern 21 gleich als dreiarmiger Stern ausgebildet. Durch die geradlinigen Randabschnitte der Fadenabhalteschilde 21′ und 21˝ läßt sich ein Faden leichter in die Fadenleitösen 15-17 einführen.

## Patentansprüche

1. Fadenführerarm mit oberhalb des Fadenführernüßchens am Arm angeordneten Fadenleitorganen, dadurch gekennzeichnet, daß die Fadenleitorgane (15-17) unmittelbar und ohne Spaltbildung auf einem Fadenabhalteschild (21) angeordnet sind, dessen Außenrand (22, 26, 27) spitzwinkelfrei verläuft.

2. Fadenführerarm nach Anspruch 1, dadurch gekennzeichnet, daß die Fadenleitorgane (15-17) aus Ösen oder Bohrungen bestehen, die in auf den Fadenabhalteschild (21) aufgesetzten Augen oder Stegen eingesetzt bzw. ausgebildet sind, deren freiliegende Ränder abgerundet oder abgeflacht sind.

3. Fadenführerarm nach Anspruch 1 oder 2, dadurch gekennzeichnet, daß die Stege mit den Fadenleitbohrungen (15-17) oder -ösen einstückig mit dem Fadenabhalteschild (21) ausgebildet sind.

4. Fadenführerarm nach einem der Ansprüche 1 bis 3, dadurch gekennzeichnet, daß die Stege sternförmig angeordnet und miteinander verbunden sind (Fadenleitstern 20) und in der Sternmitte eine Durchgangsbohrung (24) für eine Schraube (25) zum Befestigen der Anordnung am Fadenführerarm (11) ausgebildet ist.

5. Fadenführerarm nach einem der Ansprüche 1 bis 4, dadurch gekennzeichnet, daß der Fadenabhalteschild (21, 21′, 21˝) auf seiner Rückseite einer für die Aufnahme des Fadenführerarmes (11) passende Ausnehmung (23) aufweist.

6. Fadenführerarm nach einem der Ansprüche 1 bis 5, dadurch gekennzeichnet, daß der Fadenabhalteschild (20) einen weitgehend kreisförmigen Außenrand (22) aufweist.

7. Fadenführerarm nach einem der Ansprüche 1 bis 5, dadurch gekennzeichnet, daß der Außenrand des Fadenabhalteschildes aus Kreisbogenabschnitten (26.1-26.3; 27.1-27.3) und geradlinigen Randabschnitten (26.4-26.6; 27.4-27.6) besteht.

8. Fadenführerarm nach einem der Ansprüche 1 bis 7, dadurch gekennzeichnet, daß der Fadenabhalteschild (21, 21′, 21˝) mit den Fadenleitorgangen als Feingußteil gefertigt und mit einer abriebfesten Beschichtung versehen ist.

9. Fadenführerarm nach einem der Ansprüche 1 bis 8, dadurch gekennzeichnet, daß die Fadenleitbohrungen (15-17) in von Fadenleitösen her bekannter Weise einen sich von innen nach beidseitig außen erweiternden Querschnitt aufweisen.

## Claims

1. Thread carrier arm, having thread guide members arranged on the arm above the thread carrier nut, characterized in that the thread guide members (15-17) are arranged directly and without gap formation on a thread spacer plate (21), whereof the outer edge (22, 26, 27) runs with no sharp angles.

2. Thread carrier arm according to Claim 1, characterized in that the thread guide members (15-17) comprise eyelets or bores which are set or made in eyes or webs set on the thread spacer plate (21) and whereof the open edges are rounded or flattened off.

3. Thread carrier arm according to Claim 1 or 2, characterized in that the webs having the thread guide bores (15-17) or eyelets are constructed in one piece with the thread spacer plate (21).

4. Thread carrier arm according to one of Claims 1 to 3, characterized in that the webs are arranged in a star shape and are connected to one another (thread guide star 20) and there is constructed in the centre of the star a passage bore (24) for a screw (25) for fixing the arrangement to the thread carrier arm (11).

5. Thread carrier arm according to one of Claims 1 to 4, characterized in that the thread spacer plate (21, 21', 21") has on its rear side a cutout (23) suitable for receiving the thread carrier arm (11).

6. Thread carrier arm according to one of Claims 1 to 5, characterized in that the thread spacer plate (20) has a substantially circular outer edge (22).

7. Thread carrier arm according to one of Claims 1 to 5, characterized in that the outer edge of the thread spacer plate comprises arcuate sections (26.1-26.3; 27.1-27.3) and rectilinear edge sections (26.4-26.6; 27.4-27.6).

8. Thread carrier arm according to one of Claims 1 to 7, characterized in that the thread spacer plate (21, 21', 21") having the thread guide members is produced as a precision casting and is provided with an abrasion-resistant coating.

9. Thread carrier arm according to one of Claims 1 to 8, characterized in that the thread guide bores (15-17) have, in a manner known from thread guide eyelets, a cross section widening from the inside to the outside on both sides.

## Revendications

1. Bras de guide-fil, comportant des organes de guidage de fil disposés sur le bras au-dessus de la noix de guide-fil, caractérisé en ce que les organes de guidage de fil (15-17) sont disposés, directement et sans formation d'intervalle, sur un flasque (21), de maintien de fil à distance, dont le bord extérieur (22, 26, 27) s'étend d'une manière exempte d'angles vifs.

2. Bras de guide-fil suivant la revendication 1, caractérisé en ce que les organes de guidage de fil (15-17) sont constitués d'oeillets ou de trous qui sont respectivement montés dans des orifices prévus sur le flasque (21) de maintien de fil à l'écart ou ménagés dans des nervures disposées sur ce flasque (21) et dont les bords libres sont arrondis ou aplatis.

3. Bras de guide-fil suivant la revendication 1 ou 2, caractérisé en ce que les nervures comportant les trous (15-17) ou oeillets de guidage de fil sont réalisées d'une pièce avec le flasque (21) de maintien de fil à l'écart.

4. Bras de guide-fil suivant l'une des revendications 1 à 3, caractérisé en ce que les nervures sont disposées en étoile et sont réunies entre elles (étoile de guidage de fil 20) et en ce qu'au milieu de l'étoile, il est ménagé un trou de passage (24) pour une vis (25) servant à fixer l'agencement sur le bras de guide-fil (11).

5. Bras de guide-fil suivant l'une des revendications 1 à 4, caractérisé en ce que le flasque (21, 21', 21") de maintien de fil à l'écart comporte sur sa face arrière un évidement (23) agencé de façon à recevoir le bras de guide-fil (11).

6. Bras de guide-fil suivant l'une des revendications 1 à 5, caractérisé en ce que le flasque (21) de maintien de fil à l'écart comporte un bord extérieur (22) d'une forme dans une large mesure circulaire.

7. Bras de guide-fil suivant l'une des revendications 1 à 5, caractérisé en ce que le bord extérieur du flasque de maintien de fil à l'écart est constitué de sections en arc de cercle (26.1-26.3 ; 27.1-27.3) et de sections de bord rectilignes (26.4-26.6 ; 27.4-27.6).

8. Bras de guide-fil suivant l'une des revendications 1 à 7, caractérisé en ce que le flasque (21, 21', 21") de maintien de fil à l'écart est réalisé avec les organes de guidage de fil sous la forme d'une pièce moulée de précision et est pourvu d'un revêtement résistant à l'abrasion.

9. Bras de guide-fil suivant l'une des revendications 1 à 8, caractérisé en ce que, d'une façon connue pour des oeillets de guidage de fil, les trous de guidage de fil (15-17) offrent une section transversale s'élargissant des deux côtés de l'intérieur vers l'extérieur.
